# FASCICULE DE BREVET EUROPEEN

(11) **EP 3 006 089 B1**
(45) Date de publication et mention de la délivrance du brevet: **16.03.2022**
(21) Numéro de dépôt: 15185958.4
(22) Date de dépôt: 18.09.2015
(51) Int. Cl.: A62B 35/00

(54) **HARNAIS D'ENCORDEMENT**
SEILGURTZEUG
ROPING HARNESS

(30) Priorité: 07.10.2014 FR 1459578
(43) Date de publication de la demande: 13.04.2016
(73) Titulaire: Zedel, 38920 Crolles (FR)
(72) Inventeur: BLONDEAU, Loïc, 38700 La Tronche (FR)
(74) Mandataire: Talbot, Alexandre

(56) Documents cités:
- EP-A1- 1 516 646
- EP-A1- 2 383 018
- EP-A1- 2 404 643
- WO-A1-2011/107676
- DE-A1-102012 000 182
- US-A1- 2007 209 869

## Description

### Domaine technique de l'invention

L'invention est relative à une ceinture de harnais d'encordement et à un harnais d'encordement comprenant une telle ceinture et une paire de tours de cuisse.

### État de la technique

Dans le domaine de l'escalade, de l'alpinisme, du ski de randonnée, ou pour réaliser des travaux en hauteur, les harnais d'encordement permettent d'assurer la sécurité des personnes.

De manière classique, un harnais d'encordement comporte une ceinture et une paire de tours de cuisse. Selon le type d'utilisation, la ceinture et le tour de cuisse peuvent être plus ou moins épais afin d'assurer le confort de l'utilisateur. Par exemple, un harnais destiné à des travaux en hauteurs doit être particulièrement confortable pour permettre une utilisation prolongée. En escalade, le harnais doit l'être également pour ne pas blesser le grimpeur qui chute dans une voie en tête.

Dans le domaine de l'alpinisme et du ski de randonnée, le baudrier est principalement destiné à l'encordement d'une cordée. L'épaisseur de la ceinture et du tour de cuisse peut être plus fine car ces derniers sont rarement mis en tension. Il en résulte un gain de poids et de compacité appréciés des sportifs, mais au détriment de leur confort.

Afin de garantir de bonnes conditions d'utilisation quelle que soit la discipline pratiquée, il est important de réaliser un compromis entre le confort de l'utilisateur, le poids du harnais d'encordement et sa compacité. De cette façon, le harnais est polyvalent et l'utilisateur n'a pas besoin de multiplier son matériel.

Le document WO 2011/107676 de la demanderesse divulgue un harnais qui comporte un seul fil de résistance présenté sous la forme d'une boucle elle-même pliée pour former un faisceau de boucles. Les différentes boucles sont dissociées les unes des autres au moyen de séparateurs fixés sur une bande de support. Les multiples boucles sont connectées au moyen de réglage de la ceinture pour assurer la tenue mécanique de la ceinture.

Le document US 2007/209869 décrit un harnais cuissard ayant une sangle textile comprenant une partie non tissée dotée uniquement de fils de chaîne, mais sans fil de trame. Les fils de chaîne dans la partie non tissée sont déployés sur une largeur plus grande que celle occupée par la partie tissée. Les fils de chaîne sont cousu sur une bande de support.

Les documents DE102012000182 et EP2383018 décrivent un paire de tour de cuisse de harnais d'encordement comprenant deux bandes de support souple, des moyens de résistance fixés aux extrémités longitudinales des deux bandes de support et destinés à connecter les deux bandes de support.

### Objet de l'invention

L'objet de l'invention est exposée dans le jeu de revendications joint.

### Description sommaire des dessins

D'autres avantages et caractéristiques ressortiront plus clairement de la description qui va suivre de modes particuliers de réalisation de l'invention donnés à titre d'exemples non limitatifs et représentés aux dessins annexés, dans lesquels :
- la figure 1 représente une vue schématique d'un harnais d'encordement,
- la figure 2a illustre de façon schématique une ceinture de harnais d'encordement selon un mode de réalisation de l'invention,
- la figure 2b présente un détail de réalisation du harnais d'encordement selon le mode de réalisation illustré à la figure 2a,
- la figure 3 illustre schématiquement un mode de réalisation de la paire de tours de cuisse.

### Description détaillée

Un harnais d'encordement 1 tel que celui représenté schématiquement à la figure 1 comporte une ceinture 2 dotée d'un tour de taille 2b associé à un dispositif de réglage 2a. Le harnais 1 possède également une paire de tours de cuisse 3, chaque tour de cuisse 3 étant relié à la partie dorsale de la ceinture 2 avantageusement par deux sangles élastiques 4, et à la partie ventrale par un pontet 5 via un anneau central 6.

Comme représenté à la figure 2a, le dispositif de réglage 2a est fixé en des première et deuxième positions A et B sur une bande de support 7 du tour de taille 2b. Le dispositif de réglage 2a est configuré de manière à régler la circonférence du tour de taille de sorte à permettre un ajustement de la taille de la ceinture 2 à la corpulence de l'utilisateur. A titre d'exemple, le dispositif de réglage 2a peut comporter une sangle qui assure la tenue mécanique en cas de chute.

L'un des rôles de la bande de support 7 est d'assurer le confort de l'utilisateur en supportant au moins sa partie dorsale. La bande de support 7 ne possède pas de résistance mécanique en traction. Elle est incapable de supporter le poids de l'utilisateur.

La bande de support 7 peut être réalisée dans un matériau souple 7 tel que du polypropylène. Selon un mode de réalisation, la bande de support 7 peut être ajourée afin d'améliorer sa souplesse et sa compacité et sa respirabilité, et de diminuer le poids du harnais 1. Elle peut par exemple être réalisée sous forme de grille.

De manière avantageuse, la bande de support 7 a une épaisseur inférieure ou égale à 1,5 mm et encore plus préférentiellement inférieure ou égale 1 mm. Elle peut être rétrécie aux extrémités longitudinales et élargies au niveau des crêtes iliaques (cf. figure 2a) pour être plus confortable.

La résistance mécanique de la ceinture est non seulement conférée par le dispositif de réglage 2a, mais aussi par des fils de résistance 8 fixés sur le dispositif de réglage 2a en des troisième et quatrième positions C et D. Selon un mode de réalisation particulier, les première et troisième positions A et C d'une part, et les deuxième et quatrième positions B et D d'autre part sont fondues.

Afin d'améliorer la compacité et la souplesse du harnais, il est en effet judicieux d'utiliser des fils de résistance 8 plutôt que des sangles. Les fils de résistance 8 sont avantageusement cousus de manière juxtaposée sur le dispositif de réglage 2a. De cette façon, la couture a une faible épaisseur en comparaison avec une couture où les fils sont empilés. La surface occupée par la couture sur le dispositif de réglage 2a est également plus faible lorsque des fils de résistance 8 sont utilisés à la place de sangles.

Les fils de résistance 8 assurent la tenue mécanique dans la partie dorsale du tour de taille 2b. Les fils de résistance 8 peuvent par exemple être réalisés en polyéthylène ayant au moins 100000 monomères par molécule, et ayant une masse molaire environ égale à 3.10⁶ g/mol. Ce type de matériau est connu pour avoir une ténacité et une résistance à l'abrasion très élevée et permettre d'assurer la sécurité de l'utilisateur en cas de chute, c'est-à-dire lorsque les fils de résistance 8 sont mis soudainement en traction.

En cas de choc, la bande de support 7 placée entre les fils de résistance 8 et l'utilisateur évite à ce dernier d'être blessé. En effet, l'utilisateur pourrait être coupé ou brulé par la brusque mise en traction des fils de résistance 8. Grâce à la bande de support, la pression des fils est répartie sur toute la surface de la bande de support 7, ce qui limite fortement la sensation d'inconfort.

En variante, les fils de résistance 8 peuvent être placés entre l'utilisateur et la bande de support 7, mais ce mode de réalisation est moins confortable.

Selon l'invention, la ceinture 2 comporte avantageusement au moins trois fils de résistance 8. Toutefois, lorsque le nombre de fils de résistance est plus élevé, les forces exercées sur l'utilisateur en cas d'utilisation dynamique sont plus faibles. Il peut donc être judicieux de réaliser une ceinture 2 qui comporte quatre ou cinq fils de résistance 8, voire même sept ou plus. Le fait de réaliser un harnais d'encordement 1 avec au moins cinq fils plutôt que trois augmente très peu le volume du harnais 1, et permet de mieux répartir les forces exercées sur les fils de résistance 8 en cas de chute. La résistance à des forces de plus grande intensité est également améliorée. Cela peut par exemple être utile pour l'assurage de personnes corpulentes.

Etant donné que le harnais est aminci par rapport aux harnais de l'art antérieur, afin d'en réduire le poids et l'encombrement, les fils de résistances sont peu protégés. Par conséquent, l'utilisation de plusieurs fils permet également de garantir la fiabilité du harnais en cas de défaut de fabrication de l'un des fils, ou en cas de fragilisation de l'un des fils lors d'un choc.

L'un au moins des fils de résistance 8 est plus long que la distance la plus courte séparant les troisième et quatrième positions, c'est-à-dire les points où les fils de résistance 8 sont cousus sur le dispositif de réglage 2a. L'axe passant par les troisième et quatrième positions est considéré ci-après comme l'axe longitudinal de la ceinture 2.

Préférentiellement, plusieurs fils de résistance 8 sont plus longs que la distance entre les troisième et quatrième positions. De cette façon, les fils de résistance 8 peuvent être solidarisés de manière écartée les uns des autres sur la bande de support 7 selon une direction orthogonale à l'axe longitudinal. L'effort est réparti sur une surface plus importante de la bande de support 7, ce qui limite l'inconfort en cas de chute ou plus généralement lorsque la ceinture est mise en tension.

Lors de la mise en tension, la bande de support 7 se déforme légèrement pour épouser la forme du bassin de l'utilisateur, ce qui vient mettre les fils de résistance 8 en tension.

Selon un mode de réalisation avantageux, les fils de résistance 8 sont maintenus sur la bande de support 7 de manière espacée suivant la direction orthogonale même lorsqu'ils sont mis sous tension. Tout en gardant un espacement constant suivant la direction orthogonale, les fils de résistance 8 peuvent coulisser longitudinalement s'ils sont mis en tension.

Un moyen d'y parvenir est d'utiliser des fils de maintien 9, tels que ceux représentés à la figure 2b. Ceux-ci sont piqués dans la bande de support 7 de telle sorte que chaque point de piqure soit réalisé à proximité d'un fils de résistance 8 afin de limiter leur déplacement suivant la direction orthogonale. Un seul fil de maintien 9 peut être utilisé pour solidariser plusieurs fils de résistance 8 simultanément à la bande de support 7.

Selon un premier mode de réalisation représenté à la figure 2b, un fil de maintien 9a peut être cousu en zig-zag de sorte à maintenir plusieurs fils de résistance 8 en même temps. Il est également possible de maintenir les fils de résistance 8 indépendamment les uns des autres en piquant un fil de maintien 9b en zig-zag de part et d'autre de chaque fil de résistance 8.

Selon un mode de réalisation alternatif, les fils de résistance 8 peuvent également être cousus de manière ponctuelle sur la bande de support 7 au moyen des fils de maintien 9c. Les points de piqures sont alors réalisés directement sur les fils de résistance 8, de sorte que ce dernier soit fixe par rapport à la bande de support 7.

Les fils de résistance 8 peuvent également être maintenus de manière écartée sur la bande de support 7 à l'aide de fils de maintien 9d piqués selon une direction sécante à l'axe longitudinale, et préférentiellement selon la direction orthogonale. Ces piqures peuvent être réalisées seules ou en plus des piqures réalisées en zig-zag.

Selon un mode de réalisation particulier de l'invention, au moins une grille de renfort peut être disposée entre la bande de support 7 et les fils de résistance 8. Cette grille de renfort a pour but d'améliorer la rigidité de la bande de support 7 tout en conservant un harnais très léger. Les crêtes iliaques correspondant aux zones les plus exposées en cas de mise en tension du harnais 1, il peut être avantageux de positionner une grille de renfort au niveau de chaque crête iliaque pour empêcher la déformation du harnais 1 et donc éviter l'inconfort de l'utilisateur.

La grille de renfort étant plus rigide, elle est avantageusement localisée sur les crêtes iliaques pour faciliter le pliage du harnais.

La paire de tours de cuisse 3 peut également être réalisée à l'aide de deux bandes de support souple 10 indépendantes et connectées l'une à l'autre par au moins trois fils de résistance 11 (cf. figure 3), les fils de résistance 11 formant le pontet 5. Selon un mode de réalisation alternatif, la paire de tours de cuisse 3 peut contenir quatre ou cinq fils de résistance 11, voire plus, par exemple pour améliorer la résistance du harnais 1 si l'utilisateur a une corpulence importante.

Chaque tour de cuisse 3a et 3b est formé d'une part par une couture des extrémités 11a des fils de résistance 11 sur une partie 11b des fils 11 située au bord du pontet 5, au niveau de la jonction entre le pontet 5 et les bandes de support 10, et d'autre part par la couture des extrémités de chaque bande de support 10 l'une sur l'autre. Comme pour la ceinture 2, la résistance mécanique des tours de cuisse 3a et 3b est assurée par les fils de résistance 11.

Par ailleurs, de manière analogue aux caractéristiques développées en relation avec la ceinture 2, les fils de résistances 11 ont avantageusement des longueurs différentes de manière à être maintenus écartés les uns des autres par rapport à une direction orthogonale à l'axe longitudinal des bandes de support 10, le fil de résistance 11 ayant une longueur minimale correspondant à celui positionné sur l'axe longitudinal des bandes de support 10. Les fils de résistance 11 peuvent être solidarisés aux bandes de support 10 de la même façon que sur la ceinture 2 tout en pouvant coulisser suivant l'axe longitudinal des tours de cuisse. Des fils de maintien peuvent être utilisés pour limiter le déplacement des fils de résistance 11 suivant une direction orthogonale à l'axe longitudinal des tours de cuisse. Des coutures sécantes à l'axe longitudinal des tours de cuisse ou des coutures en zig-zag peuvent par exemple être réalisées.

L'inconfort de l'utilisateur est alors avantageusement limité lors d'une mise en tension des fils de résistance 11, par exemple lorsque ce dernier s'assoit dans le harnais 1.

Les propriétés mécaniques des bandes de support 10 et des fils de résistances 11 sont de préférence identiques à celles de la bande de support 7 et des fils de résistances 8. Les matériaux choisis pour fabriquer la ceinture 2 et la paire de tours de cuisse 3 sont de préférence également identiques.

En alternative au mode de réalisation des tours de cuisse qui vient d'être décrit, il est tout à fait envisageable de réaliser des tours de cuisse réglables, comprenant chacun un dispositif de réglage analogue à celui décrit en relation avec la ceinture 2 du harnais 1.

On obtient ainsi un harnais d'encordement 1 léger, compact, solide, et confortable, pouvant être employé à la fois dans le cadre d'une utilisation en alpinisme ou en ski de randonnée où la légèreté et la compacité sont primordiaux, et dans le cadre d'une utilisation en escalade, où le confort est le critère le plus important.

## Revendications

1. Ceinture (2) de harnais d'encordement (1) comprenant :
• une bande de support (7) souple destinée à supporter la partie dorsale de l'utilisateur,
• un dispositif de réglage (2a) de la circonférence de la ceinture (2) ayant des première et deuxièmes extrémités fixées à la bande de support (7) en des première et deuxième positions (A, B), **caractérisée en ce que**
• au moins trois fils de résistance (8) cousus chacun sur le dispositif de réglage (2a) en des troisième et quatrième positions spécifiques (C, D),
• au moins un des fils de résistance présentant une longueur supérieure à la distance séparant ses troisième et quatrième positions (C, D) le long de la bande de support (7),
• un moins fil de maintien (9, 9a, 9b, 9c, 9d) cousu sur la bande de support (7) de manière à solidariser les fils de résistance (8) avec la bande de support (7) de manière écartée les uns par rapport aux autres selon une direction orthogonale à un axe longitudinal de la bande de support (7).

2. Ceinture (2) de harnais d'encordement (1) selon la revendication 1, dans laquelle le au moins un fil de maintien (9, 9a, 9b, 9d) est cousu sur la bande de support (7) de manière à autoriser un coulissement longitudinal des fils de résistance (8) par rapport à la bande de support (7).

3. Ceinture (2) de harnais d'encordement (1) selon l'une des revendications 1 et 2, dans laquelle au moins un des fils de résistance (8) est solidarisé sur la bande de support (7) au moyen du au moins un fil de maintien (9) piqué dans la bande de support (7) de chaque côté du fil de résistance (8) associé pour limiter le déplacement latéral du fil de résistance (8) par rapport à la bande de support (7).

4. Ceinture (2) de harnais d'encordement (1) selon la revendication 3, dans laquelle l'un au moins des fils de résistance (8) est maintenu par le au moins un fil de maintien (9) piqué en zig-zag dans la bande de support (7), deux points de piqure consécutifs étant réalisés de part et d'autre du fil de résistance (8).

5. Ceinture (2) de harnais d'encordement (1) selon l'une quelconque des revendications 3 ou 4, dans laquelle le au moins un fil de maintien (9) est associé à plusieurs fils de résistance (8) de manière à solidariser plusieurs fil de résistance (8) avec la bande de support (7).

6. Ceinture (2) de harnais d'encordement (1) selon l'une quelconque des revendications 1 à 5, dans laquelle les fils de résistance (8) sont maintenus sur la bande de support (7) au moyen du au moins un fil de maintien (9) piqué dans la bande de support (7) selon une direction sécante à l'axe longitudinal de la bande de support (7).

7. Ceinture (2) de harnais d'encordement (1) selon la revendication 1, dans laquelle les fils de résistance (8) sont fixés ponctuellement sur la bande de support (7).

8. Ceinture (2) de harnais d'encordement (1) selon la revendication 7, dans laquelle les fils de résistance (8) sont maintenus sur la bande de support (7) au moyen du au moins un fil de maintien (9) piqué dans la bande de support (7) selon une direction orthogonale à l'axe longitudinal de la bande de support (7).

9. Ceinture (2) de harnais d'encordement (1) selon l'une quelconque des revendications 1 à 8, dans laquelle les fils de résistance (8) sont réalisés en polyéthylène ayant au moins 100000 monomères par molécule, et ayant une masse molaire environ égale à 3.10⁶ g/mol.

10. Ceinture (2) de harnais d'encordement (1) selon l'une quelconque des revendications 1 à 9, comportant au moins une grille de renfort destinée à protéger le bassin de l'utilisateur.

11. Ceinture (2) de harnais d'encordement (1) selon l'une quelconque des revendications 1 à 10, dans laquelle la bande de support (7) est une grille.

12. Ceinture (2) de harnais d'encordement (1) selon l'une quelconque des revendications 1 à 11, dans laquelle la bande de support (7) est réalisée en polypropylène.

13. Ceinture (2) de harnais d'encordement (1) selon l'une quelconque des revendications 1 à 12, dans laquelle la bande de support (7) est rétrécie aux extrémités.

14. Ceinture (2) de harnais d'encordement (1) selon l'une quelconque des revendications 1 à 13, dans laquelle la bande de support (7) a une épaisseur inférieure ou égale à 1.5 mm, de préférence inférieure ou égale à 1 mm.

15. Ceinture (2) de harnais d'encordement (1) selon l'une quelconque des revendications 1 à 14, comprenant au moins cinq fils de résistance (8).

16. Paire de tour de cuisse (3) de harnais d'encordement (1) comprenant :
• deux bandes de support (10) souple,
• des moyens de résistance (11) fixés aux extrémités longitudinales des deux bandes de support (10) et destinés à connecter les deux bandes de support (10), **caractérisée en ce que**
• les moyens de résistance comporte au moins trois fils de résistance (19), deux au moins des fils de résistance (19) ayant au moins deux longueurs différentes
• un fil de maintien (9, 9a, 9b, 9c, 9d) cousu sur les deux bandes de support (10) de manière à maintenir écartée les au moins trois fils de résistance (11) selon une direction orthogonale aux axes longitudinaux des bandes de support (10),

17. Harnais d'encordement (1) comportant une ceinture (2) selon l'une des revendications 1 à 15, et/ou une paire de tours de cuisse (3) selon la revendication 16.

## Patentansprüche

1. Hüftgurt (2) eines Seilgurtzeugs (1), umfassend:
• ein flexibles Stützband (7) zum Stützen des Rückenteils des Benutzers,
• eine Einstellvorrichtung (2a) für den Umfang des Hüftgurts (2), das ein erstes und ein zweites Ende aufweist, die in einer ersten und zweiten Position (A, B) an dem Stützband (7) befestigt sind,
**dadurch gekennzeichnet, dass**
• mindestens drei Widerstandsgarne (8) jeweils in einer dritten und vierten spezifischen Position (C, D) auf der Einstellvorrichtung (2a) vernäht sind,
• mindestens eines der mindestens drei Widerstandsgarne (8) eine Länge aufweist, die größer ist als der Abstand zwischen seiner dritten und vierten Position (C, D) entlang des Stützbands (7),
• mindestens ein Haltegarn (9, 9a, 9b, 9c, 9d derart auf dem Stützband (7) vernäht ist, dass die mindestens drei Widerstandsgarne (8) so mit dem Stützband (7) fest verbunden sind, dass sie in einer Richtung orthogonal zu einer Längsachse des Stützbands (7) auseinandergehalten werden.

2. Hüftgurt (2) eines Seilgurtzeugs (1) nach Anspruch 1, wobei das mindestens eine Haltegarn (9, 9a, 9b, 9d) derart auf dem Stützband (7) vernäht ist, dass es eine Längsverschiebung der mindestens drei Widerstandsgarne (8) relativ zum Stützband (7) zulässt.

3. Hüftgurt (2) eines Seilgurtzeugs (1) nach einem der Ansprüche 1 und 2, wobei mindestens eines der mindestens drei Widerstandsgarne (8) durch das mindestens eine Haltegarn (9), das auf jeder Seite des zugehörigen mindestens eines Widerstandsgarne (8) in das Stützband (7) eingestochen ist, mit dem Stützband (7) fest verbunden ist, um die seitliche Bewegung des mindestens eines Widerstandsgarne (8) relativ zum Stützband (7) zu begrenzen.

4. Hüftgurt (2) eines Seilgurtzeugs (1) nach Anspruch 3, wobei mindestens eines der Widerstandsgarne (8) durch das mindestens eine Haltegarn (9), das zickzackförmig in das Stützband (7) eingestochen ist, gehalten wird, wobei zwei aufeinanderfolgende Einstichpunkte beiderseits des Widerstandsgarns (8) liegen.

5. Hüftgurt (2) eines Seilgurtzeugs (1) nach einem der Ansprüche 3 oder 4, wobei das mindestens eine Haltegarn (9) mit mehreren Widerstandsgarnen (8) so verknüpft ist, dass mehrere Widerstandsgarne (8) mit dem Stützband (7) fest verbunden sind.

6. Hüftgurt (2) eines Seilgurtzeugs (1) nach einem der Ansprüche 1 bis 5, wobei die mindestens drei Widerstandsgarne (8) durch das mindestens eine Haltegarn (9), das in einer die Längsachse des Stützbands (7) schneidenden Richtung in das Stützband (7) eingestochen ist, auf dem Stützband (7) gehalten werden.

7. Hüftgurt (2) eines Seilgurtzeugs (1) nach Anspruch 1, wobei die mindestens drei Widerstandsgarne (8) punktweise an dem Stützband (7) befestigt sind.

8. Hüftgurt (2) eines Seilgurtzeugs (1) nach Anspruch 7, wobei die mindestens drei Widerstandsgarne (8) durch das mindestens eine Haltegarn (9), das in einer Richtung orthogonal zur Längsachse des Stützbands (7) in das Stützband (7) eingestochen ist, auf dem Stützband (7) gehalten werden.

9. Hüftgurt (2) eines Seilgurtzeugs (1) nach einem der Ansprüche 1 bis 8, wobei die mindestens drei Widerstandsgarne (8) aus Polyethylen mit mindestens 100000 Monomeren pro Molekül und mit einer molaren Masse von etwa 3,10⁶ g/mol hergestellt sind.

10. Hüftgurt (2) eines Seilgurtzeugs (1) nach einem der Ansprüche 1 bis 9, umfassend mindestens ein Verstärkungsgitter zum Schutz des Beckens des Benutzers.

11. Hüftgurt (2) eines Seilgurtzeugs (1) nach einem der Ansprüche 1 bis 10, wobei das Stützband (7) ein Gitter ist.

12. Hüftgurt (2) eines Seilgurtzeugs (1) nach einem der Ansprüche 1 bis 11, wobei das Stützband (7) aus Polypropylen hergestellt ist.

13. Hüftgurt (2) eines Seilgurtzeugs (1) nach einem der Ansprüche 1 bis 12, wobei das Stützband (7) an den Enden verschmälert ist.

14. Hüftgurt (2) eines Seilgurtzeugs (1) nach einem der Ansprüche 1 bis 13, wobei das Stützband (7) eine Dicke kleiner oder gleich 1,5 mm, bevorzugt kleiner oder gleich 1 mm hat.

15. Hüftgurt (2) eines Seilgurtzeugs (1) nach einem der Ansprüche 1 bis 14, umfassend mindestens fünf Widerstandsgarne (8).

16. Paar Beinschlaufen (3) eines Seilgurtzeugs (1), umfassend:
• zwei flexible Stützbänder (10),
• Widerstandsmittel (11), die an den Längsenden der zwei Stützbänder (10) befestigt sind und dazu bestimmt sind, die zwei Stützbänder (10) zu verbinden,
**dadurch gekennzeichnet, dass**
• die Widerstandsmittel mindestens drei mindestens drei Widerstandsgarne (19) umfassen, wobei mindestens zwei der mindestens drei Widerstandsgarne (19) mindestens zwei verschiedene Längen haben
• ein Haltegarn (9, 9a, 9b, 9c, 9d) auf die beiden Stützbänder (10) genäht ist, um die mindestens drei Widerstandsgarne (11) in einer Richtung orthogonal zu den Längsachsen der Stützbänder (10) voneinander beabstandet zu halten.

17. Seilgurtzeug (1), umfassend einen Hüftgurt (2) nach einem der Ansprüche 1 bis 15 und/oder ein Paar Beinschlaufen (3) nach Anspruch 16.

## Claims

1. A belt (2) of a roping harness (1) comprising:
• a flexible support strip (7) designed to support the dorsal part of the user's body,
• an adjustment device (2a) of the circumference of the belt (2) having first and second ends fixed to the support strip (7) in first and second positions (A, B),
**characterized in that**
• at least three resistance threads (8) are each sewn onto the adjustment device (2a) in specific third and fourth positions (C, D),
• at least one of the at least three resistance threads present a greater length than the distance separating its third and fourth positions (C, D) along the support strip (7),
• at least one securing thread (9, 9a, 9b, 9c, 9d) is sewn on the support strip (7) so as to secure the at least three resistance threads (8) with the support strip (7) in a manner separated from one another in an orthogonal direction to a longitudinal axis of the support strip (7).

2. The belt (2) of a roping harness (1) according to claim 1, wherein the at least one securing thread (9, 9a, 9b, 9c, 9d) is sewn on the support strip (7) so as to allow longitudinal sliding of the at least three resistance threads (8) with respect to the support strip (7).

3. The belt (2) of a roping harness (1) according to one of claims 1 and 2, wherein at least one of the at least three resistance threads (8) is secured onto the support strip (7) by means of at least one securing thread (9) stitched into the support strip (7) on each side of the associated at least one resistance thread (8) to limit the lateral movement of the at least one resistance thread (8) with respect to the support strip (7).

4. The belt (2) of a roping harness (1) according to claim 3, wherein one of the at least one of the resistance threads (8) is secured by a securing thread (9) stitched in zig-zag manner in the support strip (7), two consecutive stitches being made on each side of the at least one resistance thread (8).

5. The belt (2) of a roping harness (1) according to any one of claims 3 or 4, wherein the at least one securing thread (9) is associated with several resistance threads (8) so as to secure several resistance threads (8) with the support strip (7).

6. The belt (2) of a roping harness (1) according to any one of claims 1 to 5, wherein the at least three resistance threads (8) are kept secured on the support strip (7) by means of the at least one securing thread (9) stitched in the support strip (7) in a secant direction to the longitudinal axis of the support strip (7).

7. The belt (2) of a roping harness (1) according to claim 1, wherein the at least three resistance threads (8) are fixed punctually onto the support strip (7).

8. The belt (2) of a roping harness (1) according to claim 7, wherein the at least three resistance threads (8) are secured on the support strip (7) by means of a securing thread (9) stitched in the support strip (7) in an orthogonal direction to the longitudinal axis of the support strip (7).

9. The belt (2) of a roping harness (1) according to any one of claims 1 to 8, wherein the at least three resistance threads (8) are made from polyethylene having at least 100000 monomers per molecule and having a molar mass approximately equal to 3.10⁶ g/mol.

10. The belt (2) of a roping harness (1) according to any one of claims 1 to 9, comprising at least one strengthening screen designed to protect the user's pelvis.

11. The belt (2) of a roping harness (1) according to any one of claims 1 to 10, wherein the support strip (7) is a mesh screen.

12. The belt (2) of a roping harness (1) according to any one of claims 1 to 11, wherein the support strip (7) is made from polypropylene.

13. The belt (2) of a roping harness (1) according to any one of claims 1 to 12, wherein the support strip (7) is of reduced thickness at the ends.

14. The belt (2) of a roping harness (1) according to any one of claims 1 to 13, wherein the support strip (7) has a thickness less than or equal to 1.5mm, preferably less than or equal to 1mm.

15. The belt (2) of a roping harness (1) according to any one of claims 1 to 14, comprising at least five resistance threads (8).

16. A pair of leg loops (3) of a roping harness (1) comprising:
• two flexible support strips (10),
• resistance means (11) fixed to the longitudinal ends of the two support strips (10) and designed to connect the two support strips (10), **characterized in that**
• the resistance means (11) comprise at least three resistance threads (19), at least two of the at least three resistance threads (19) having two different lengths,
• one securing thread (9, 9a, 9b, 9c, 9d) is sewn on the two support strips (7) so as to maintain in separated manner the at least three resistance threads (11) in an orthogonal direction to the longitudinal axes of the support strips (10).

17. A roping harness (1) comprising a belt (2) according to one of claims 1 to 15, and/or a pair of leg loops (3) according to claim 16.
